# EUROPÄISCHE PATENTSCHRIFT

(11) **EP 0 861 952 B1**
(45) Veröffentlichungstag und Bekanntmachung des Hinweises auf die Patenterteilung: **23.07.2003**
(21) Anmeldenummer: 98103433.3
(22) Anmeldetag: 27.02.1998
(51) Int. Cl.: E04G 1/24

(54) **Arbeitsgerüst mit heb- und senkbarem Ausleger**
Scaffold with vertically movable outtrigger
Echafaudage avec bras stabilisateur relevable

(30) Priorität: 27.02.1997 DE 19707799
(43) Veröffentlichungstag der Anmeldung: 02.09.1998
(73) Patentinhaber: HYMER LEICHTMETALLBAU GmbH & Co. KG, D-88228 Wangen (DE)
(72) Erfinder: Lang, Fritz, 88239 Wangen (DE); Buhmann, Friedrich, 88299 Leutkirch/Herlazhofen (DE)
(74) Vertreter: Riebling, Peter, Dr.-Ing.

(56) Entgegenhaltungen:
- CA-A- 2 077 471
- DE-A- 2 852 892
- DE-A- 3 048 043
- FR-A- 1 147 627
- US-A- 4 194 591
- US-A- 4 964 488
- US-A- 5 267 631

## Beschreibung

Gegenstand der Erfindung ist ein Arbeitsgerüst mit heb- und senkbarem Ausleger nach dem Oberbegriff des Patentanspruchs 1 oder 6 oder 7. Es ist hierbei bekannt, an Arbeitsgerüsten und Arbeitsbühnen Ausleger zu befestigen, die schwenkbar ausgebildet sind, so dass sie in verschiedenen Schwenklagen mit einem am freien Ende der Auslegerstrebe angesetzten Standfuss auf dem Boden aufsitzen und das Fahrgerüst gegen Verkippen sichern.

Dabei ist es ferner bekannt, den Ausleger im wesentlichen aus einer oberen, länger ausgebildeten Auslegerstrebe auszubilden, an dem eine kürzere, untere Stützstrebe ansetzt. Es ist im übrigen bekannt, die Auslegerstrebe und die Stützstrebe mit zugeordneten Klemmkupplungen an dem Rahmenprofil des Arbeitsgerüstes oder der Arbeitsbühne zu befestigen, wobei Schwenkpunkte für die Auslegerstrebe und die Stützstrebe definiert werden.

In der Regel werden fahrbare Arbeitsgerüste eingesetzt, deren Standort durch am Gerüst angebrachte Räder oder Rollen verändert werden kann. In der Arbeitsstellung des Fahrgerüstes oder der Arbeitsbühne liegen die Ausleger fest und unverschiebbar auf dem Boden auf, währenddessen, wenn das Fahrgerüst zu einem anderen Arbeitsort verfahren wird, die Ausleger angehoben werden müssen, um ein Verfahren überhaupt zu ermöglichen.

Hierzu ist es bekannt, die Ausleger dadurch anzuheben, dass man die untere Stützstrebe im Bereich ihrer am Rahmenprofil des Fahrgerüstes angeordneten Klemmkupplung aushängt, oder eine der Klemmkupplungen (entweder die Klemmkupplung für die Auslegerstrebe oder für die Stützstrebe) an dem Fahrgerüst mindestens teilweise zu lösen, um diese zu verschieben, um so den Auslegerfuss anzuheben.

Die genannten Veränderungsmaßnahmen haben jedoch den Nachteil, dass daran gedacht werden muss, dass der Ausleger nachher wieder in seine Abstützstellung gebracht wird, wenn das Fahrgerüst am Ort des Einsatzes angelangt ist. Damit ist erheblicher Arbeitsaufwand verbunden, denn das vorher vorgenommene Lösen der Klemmkupplungen oder das Verschieben der Klemmkupplungen oder das Aushängen der Stützstrebe muss dann wieder rückgängig gemacht werden. Eine grosse Unfallgefahr besteht dann, wenn vergessen wird, die vorher vorgenommenen Veränderungen an dem Ausleger wieder rückgängig zu machen, weil dann das Fahrgerüst nicht ordnungsgemäss über den Ausleger am Boden abgestützt ist und die Kippsicherheit des Fahrgerüstes nicht mehr gewährleistet ist. Eine weitere Gefahr ist, dass angenommen wird, dass die vorgenommenen Veränderungen wieder rückgängig gemacht wurden, dass aber beispielsweise die am Rahmenprofil des Fahrgerüstes angeordneten Klemmkupplungen nicht mehr richtig festgezogen wurden, so dass bei entsprechender Belastung des Fahrgerüstes der Ausleger in seiner Anlenkung an dem Fahrgerüst nachgibt und das Fahrgerüst sogar umfallen kann.

Mit der US-5,267,631A ist ein Stabilisierungsapparat für ein Gerüst bekannt geworden, der auf beiden Seiten des Gerüsts angeordnet ist und jeweils eine untere, horizontal verschiebbare Stützstrebe und eine vertikale, schräg ausstellbare Auslegerstrebe, die sich auf dem Boden abstützt, beinhaltet. Die Auslegerstrebe ist mit einem, am oberen Teil des Gerüsts befestigten Scharnier verbunden und gelenkig in diesem verschwenkbar und schräg zum Gerüst ausstellbar. Die untere Stützstrebe ist mit ihrem einen Ende mit einer verschiebbaren Haltehülse der Auslegerstrebe gelenkig schwenkbar verbunden, und mit ihrem anderen Ende in einem horizontalen Führungsrohr horizontal verschiebbar aufgenommen. Zwei dieser horizontalen Führungsrohre sind zur Stabilisierung über Verbindungsbolzen miteinander koppelbar. Eine Bestimmung der Länge der aus dem Führungsrohr herausragenden horizontalen Stützstrebe und deren Festlegung darin wird über Klemmschrauben erreicht, wodurch auch der Winkel zwischen der Stützstrebe und Auslegerstrebe bestimmt wird. Im Nutzungszustand des Gerüsts sind diese Klemmschrauben angezogen und der Stabilisierungsapparat damit starr und funktionstüchtig. Soll das Gerüst nun örtlich versetzt werden, dann werden die Klemmschrauben gelöst und der Stabilisierungsapparat eingeklappt (oder hochgeklappt falls Rollen am Gerüst vorhanden sind), um an der neuen Aufbaustelle des Gerüsts wieder auf den Boden geklappt und festgeklemmt zu werden. Wird nun das Klemmen der Stützstrebe im Führungsrohr vergessen oder nicht sachgerecht vorgenommen, dann hat der gesamte Stabilisierungsapparat keine oder nur verminderte Stützfunktion, da die Verschiebung der Stützstrebe auf der Auslegerstrebe praktisch grenzenlos und unbeschränkt ist, weil die verschiebbare Haltehülse eine unbegrenzte Verschiebung auf der Auslegerstrebe gestattet.

Die FR-1 147 627A zeigt lediglich eine knickbare Stützstrebe, die an einer Auslegerstrebe angeordnet ist. Damit ist die Anlenkung der Stützstrebe an der Auslegerstrebe derart veränderbar, dass die effektive Länge der Stützstrebe beeinflusst werden kann. Hier ist zwar der Anlenkpunkt dieser Stützstrebe in einem mit der Auslegerstrebe verbundenen Halter angeordnet, dieser Halter aber nicht fest mit der Auslegerstrebe verbunden. Der Anlenkpunkt innerhalb dieses Halters ist nicht verschiebbar oder umsteckbar ausgebildet, sondern er ist lediglich verschwenkbar ausgebildet, weil eine knickbare Stützstrebe dargestellt ist, was insbesondere bei Fotostativen zum Einsatz kommt. Es besteht also hier überhaupt nicht der Nachteil, dass die Auslegerstrebe nicht höhenverstellbar ist, denn sie kann nur auf eine gewisse Höhe eingestellt werden. Die Höhe ergibt sich durch die Anlegung des Ringes an dem zentralen Mittelmast, was keine Höhenverstellung der Auslegerstrebe nach der vorliegenden Erfindung darstellt.

Der Erfindung liegt deshalb die Aufgabe zugrunde, ein Fahrgerüst oder eine Arbeitsbühne oder ein ortsbewegliches Gestell so weiterzubilden, dass der Ausleger ohne Lösen der Befestigungspunkte der Streben des Auslegers oder Verschieben der am Rahmenprofil des Fahrgerüstes angeordneten Klemmkupplungen, von seiner Fahrstellung in seine Stützstellung und zurück gebracht werden kann.

Zur Lösung der gestellten Aufgabe ist die Erfindung durch die technische Lehre nach dem Anspruch 1 oder 6 oder 7 gekennzeichnet.

Wesentliches Merkmal der Erfindung ist, dass die Anlenkung der Stützstrebe entweder am Rahmenprofil des Fahrgerüstes oder an der Auslegerstrebe um einen Abstand veränderbar ist, welcher die effektive Länge dieser Stützstrebe verändert.

Wesentliches Merkmal der Erfindung ist also, dass die effektive Länge der Stützstrebe im Vergleich zu der feststehenden Länge der Auslegerstrebe veränderbar ausgebildet ist. Hierbei gibt es mehrere Möglichkeiten und mehrere Ausführungsformen, die sämtlich vom Erfindungsgedanken der vorliegenden Erfindung umfasst sein sollen.

In einer ersten bevorzugten Ausgestaltung der Erfindung ist es vorgesehen, dass der Anlenkpunkt der Stützstrebe an der Auslegerstrebe in einem Halter ausgebildet ist und dass dieser Anlenkpunkt in einer bestimmten Weise verschiebbar oder verschwenkbar oder umsteckbar ausgebildet ist, nämlich derart, dass in der einen Schwenk-, Verschiebe- oder Steckstellung dieses Anlenkpunktes die effektive Länge der Stützstrebe kurz gewählt ist, so dass der Ausleger eine heruntergeschwenkte Lage erhält, die dafür sorgt, dass der am freien Ende des Auslegers angeordnete Standfuss auf dem Boden aufliegt.

Wird hingegen die effektive Länge der Stützstrebe verlängert, indem erfindungsgemäss der Anlenkpunkt verschoben, umgesteckt oder verschwenkt wird, dann hebt die Auslegerstrebe mit ihrem freien äusseren Ende vom Boden ab und der Ausleger ist somit frei, so dass das Fahrgerüst oder die Arbeitsbühne frei verfahrbar ist.

Hierbei ist von besonderem Vorteil, dass die zur Anhebung des Auslegers notwendige Verschiebung des Anlenkpunktes der Stützstrebe an der Auslegerstrebe so begrenzt ist, dass die Auslegerstrebe mit ihrem Standfuss nur um ein genau definiertes Mass von dem Boden abhebt, z.B. um 2 cm, um das Fahrgerüst noch ordnungsgemäss auf einem Boden verfahren zu können. Andererseits ist diese Abhebehöhe jedoch so gering, dass auch ein Umkippen des Fahrgerüstes während des Verfahrens ausgeschlossen wird, weil eben der Standfuss der Auslegerstrebe diesen relativ geringen Abstand gegenüber dem Boden auch während des Verfahrens aufweist.

Dies führt dazu, dass auch bei versehentlich nicht ordnungsgemäss herabgeschwenktem und auf dem Boden aufgelegten Ausleger stets nur eine geringe Höhe des Standfusses über dem Boden gegeben ist und - sofern das Fahrgerüst verbotener Weise betrieben werden würde - würde trotzdem eine Sicherung gegen Umkippen gewährleistet sein. Dies ist ein wesentlicher Vorteil gegenüber den Anordnungen des Standes der Technik, weil bei diesen bekannten Anordnungen entweder dann die Stützstrebe vollkommen entfernt würde, wodurch keine Sicherheit mehr für den Ausleger bestand oder die Klemmkupplungen für den Ausleger vollkommen entfernt wurden, wodurch der Ausleger funktionslos wurde.

In einer zweiten Ausgestaltung der vorliegenden Erfindung ist vorgesehen, dass die Veränderung der effektiven Länge der Stützstrebe nicht am äusseren, freien, auslegerseitigen Ende stattfindet, sondern dass diese gleiche effektive Verkürzung über einen umsteckbaren, verschwenkbaren oder verschiebbaren Anlenkpunkt an der raumprofilseitigen Befestigung der Stützstrebe am Fahrgerüst erfolgt.

Es wurde vorhin angegeben, dass die effektive Länge der Stützstrebe dadurch verändert wird, dass der Anlenkpunkt der Stützstrebe an einem entsprechenden Gegenteil verändert wird. Hierbei gibt es mehrere Möglichkeiten:

In einer ersten Ausgestaltung ist es vorgesehen, dass dieser Anlenkpunkt in einer Kulisse verschiebbar geführt ist, wobei die Kulisse so ausgerichtet ist, dass die erfindungsgemäss vorgesehene effektive Veränderung der Länge der Stützstrebe erreicht wird.

In einer zweiten Ausgestaltung ist es vorgesehen, dass statt der Verschiebung ein Umstecken des Anlenkpunktes erfolgt, wobei ein Umstecken z.B. mittels Schrauben und zugeordneten Muttern erfolgen kann.

Es kann hierbei ein Umsteckbild vorgesehen werden, dass z.B. der Anlenkpunkt von einer unteren Stellung in eine obere Stellung an einem zugeordneten Halter umgesteckt werden kann.

Ebenso ist es in einer dritten Ausführungsform vorgesehen, dass statt der Verschwenkung die Verschiebung des Anlenkpunktes über einen federbelasteten Bolzen erfolgt, d.h. der Bolzen kann von einer Raststellung in eine andere gebracht werden, wodurch gleichzeitig der Anlenkpunkt von seiner einen Endlage in seine andere Endlage gebracht wird.

In einer weiteren Ausgestaltung der Erfindung ist es vorgesehen, dass dieser Anlenkpunkt im Bereich eines Hebelarmes angeordnet ist, so dass mit der Verschwenkung eines Handhebels der gesamte Hebelarm von einer Stellung in eine andere verschwenkt werden kann, wodurch am freien Ende dieses Hebels der vorher beschriebene Anlenkpunkt der Stützstrebe angeordnet ist.

In einer weiteren Ausgestaltung der Erfindung ist es vorgesehen, dass nicht die Anlenkpunkte der Stützstrebe am Fahrgerüst oder an der Auslegerstrebe in ihrer effektiven Lage verändert werden, sondern dass statt dessen die effektive Länge der Stützstrebe an sich verändert wird. Hierzu kann es vorgesehen sein, dass die Stützstrebe aus einem Teleskoprohr besteht und dieses Teleskoprohr um eine bestimmte Stufe einfahrbar oder ausfahrbar ausgestaltet ist. Hierzu kann eine Bajonettkulisse vorgesehen werden, die dergestalt funktioniert, dass der in der Bajonettkulisse verschiebbare Anlenkpunkt in einer ersten Anschlagstellung feststellbar ist und in einer zweiten Anschlagstellung.

Die Verschiebung des Anlenkpunktes in dieser bajonettartigen Kulisse kann hierbei über eine Drehmuffe oder über eine Schiebemuffe erfolgen, welche dafür sorgt, dass der Anlenkpunkt von der einen Anschlagstellung in die andere Anschlagstellung der Kulisse verschoben wird und hiermit ebenfalls die effektive Länge der Stützstrebe verändert wird.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung, offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von mehrere Ausführungswege darstellenden Zeichnungen näher erläutert.

Es zeigen:
- Figur 1:: Seitenansicht eines Fahrgerüstes mit einem Ausleger in der Stützstellung,
- Figur 2:: eine vergrößerte Darstellung der Anordnung nach Figur 2,
- Figur 3:: die gleiche Darstellung wie Figur 1 mit dem Ausleger in Fahrstellung,
- Figur 4:: die vergrößerte Darstellung der Anordnung nach Figur 3,
- Figur 5:: Schnitt durch einen Halter,
- Figur 6:: schematisiert als zweites Ausführungsbeispiel die Darstellung, wie ein rahmenseitig angeordneter Anlenkpunkt der Stützstrebe verschiebbar ausgebildet ist,
- Figur 7 :: schematisiert ein weiteres Ausführungsbeispiel mit Darstellung der Veränderung der effektiven Länge der Stützstrebe durch eine Kulissenführung.
- Figur 8:: schematisiert die Veränerung der effektiven Länge der Stützstrebe durch Verschwenken des Anlenkpunktes.

In Figur 1 ist der Teil eines Fahrgerüstes 1 dargestellt, wobei erkennbar ist, dass an dem Rahmenprofil 2 des Fahrgerüstes 1 ein Ausleger 3 angeordnet ist. Der Ausleger 3 besteht aus einer oberen Auslegerstrebe 4 mit an ihrem freien, vorderen Ende angeordneten Standfuss 8, der auf dem Boden 9 aufsitzt und aus einer kürzeren Stützstrebe 5, welche in der Art eines einfachen Hebelarmes in einem Halter 10 an der Auslegerstrebe 4 einerseits angreift und andererseits über eine Klemmkupplung 7 am Rahmenprofil 2 schwenkbar befestigt ist.
In gleicher Weise ist die Auslegerstrebe 4 in einer oberen Klemmkupplung 6 schwenkbar an dem Rahmenprofil 2 angesetzt, wobei ein Schwenkpunkt 11 definiert wird. In der unteren Klemmkupplung 7 wird hingegen ein Schwenkpunkt 12 für die Stützstrebe 5 ausgebildet.

Wichtig bei dem Ausführungsbeispiel nach den Figuren 1 bis 4 ist nun, dass der stützstrebenseitige Anlenkpunkt 15 an dem Halter 10 verschiebbar ausgebildet ist, so dass die effektive Länge der Strebe 5 in Bezug zur feststehenden Länge der Auslegerstrebe 4 verändert werden kann.

Im übrigen bildet die Stützstrebe 5 in ihrem Anlenkpunkt 15 ebenfalls einen Schwenkpunkt 13 im Halter 10.

Die Figur 2 zeigt, dass die Verschiebung des Anlenkpunktes 15 in einer Kulisse 16 erfolgt, wobei sich der Anlenkpunkt 15 im unteren Anschlag 20 der Kulisse 16 befindet. Damit ist die effektive Länge der Stützstrebe kurz ausgebildet und damit liegt auch der Standfuss 8 auf dem Boden 9 auf.

Wird nun durch kurzes Anheben der Stützstrebe 5 der Anlenkpunkt 15 in der Kulisse in Pfeilrichtung 33 verschwenkt, dann gelangt der Anlenkpunkt 15 an den oberen Anschlag 19.

Die Formgebung der Kulisse 16 ist so gewählt, dass die Anlage des Anlenkpunktes 15 in den beiden Anschlägen 19,20 vorteilhaft selbsthemmend ausgebildet ist, d.h. sie kann sich nicht alleine verändern.

In Figur 2 ist der besseren Übersichtlichkeit halber ein Schwenkradius 14 eingezeichnet, der durch den unteren Anschlag 20 geht und der sein Zentrum in dem Schwenkpunkt 12 der Stützstrebe 5 am Rahmenprofil 2 hat. Wichtig ist nun, dass die Formgebung der Kulisse und damit die Verschieberichtung 17 des Anlenkpunktes 15 so gewählt ist, dass die Verschieberichtung 17 von dem Schwenkradius 14 sich um eine Abweichung 18 unterscheidet.

Wird also die Stützstrebe 5 in Pfeilrichtung 33 angehoben, dann führt der Anlenkpunkt 15 in Verschieberichtung 17 seine Verschiebung in der Kulisse 16 aus, wodurch effektiv die Länge der Stützstrebe 5 verlängert wird. Dies führt zu der Situation in Figur 3, dass nämlich dadurch der Standfuss 8 um einen Abstand 21 vom Boden 9 abgehoben wird.

Die Figur 4 zeigt diesen Fall, wo erkennbar ist, dass der Anlenkpunkt 15 sich im oberen Anschlag 19 der Kulisse 16 befindet.

In allen Ausführungsformen ist wichtig, dass der Halter 10 fest mit der Auslegerstrebe 4 verbunden ist, um eine gewisse Arbeitssicherheit zu gewährleisten. Der Halter 10 soll also in seiner Stellung auf der Auslegerstrebe 4 möglichst nicht verändert werden. Hierzu sind entsprechende Befestigungsnieten 22 (Figur 5) vorgesehen, welche den Halter 10 mit der Auslegerstrebe 4 verbinden.

Der Halter 10 besteht im übrigen aus einem U-förmigen Metallteil mit zwei zueinander etwa parallel ausgebildeten Seitenwangen 23,24, die an ihren vorderen, freien Enden die einander gegenüberliegenden langlochförmigen Kulissen 16 aufweisen, die zueinander parallel sind und zueinander fluchten.

Die beiden Kulissen 16 werden durch den Schraubenbolzen 34 durchgriffen, welcher an seiner einen Seite einen Schraubenkopf 25 aufweist, der sich aussen an die Seitenwange 23 anlegt.
Auf der anderen Seite des Schraubenbolzens 34 ist hierbei eine Mutter 26 auf den Schraubenbolzen aufgeschraubt, die mit einer Handhabe 27 verbunden ist. Auf diese Weise ist dafür gesorgt, dass trotz der vorteilhaft vorgesehenen Selbsthemmung der Verschiebung des Anlenkpunktes 15 (dargestellt durch den Schraubenbolzen 35) es nicht zu einem unbeabsichtigten Verschieben in der Kulisse kommt. Es wird also mit der besagten Mutter 26 eine Klemmkraft erzeugt, so dass also der Anlenkpunkt 15 (dargestellt durch den Schraubenbolzen 34) in jeder beliebigen Zwischenstellung auch zwischen den Anschlägen 19 und 20 feststellbar ist.

Aus Sicherheitsgründen wird es jedoch bevorzugt, wenn lediglich in den Anschlaglagen eine entsprechende Klemmsicherung durch die Mutter 26 erfolgt.

Die Figur 4 zeigt, dass der Standfuss 8 nur um ein geringes Mass vom Boden 9 abhebt. Dies hat den Vorteil, dass auch wenn die Veränderung der effektiven Länge der Stützstrebe von der Fahrstellung des Auslegers zur Stützstellung des Auslegers vergessen wurde, trotzdem eine gewisse Kippsicherheit für das Fahrgerüst während des Verfahrens und auch während der unerlaubten Benutzung in Fahrstellung gesichert ist.

In den Figuren 3 und 6 ist als weiteres Ausführungsbeispiel schematisiert dargestellt, dass die vorher anhand der Figuren 1 bis 4 dargestellte effektive Veränderung des Anlenkpunktes 15 der Stützstrebe 5 im Halter auch auf der Rahmenseite des Fahrgerüstes 1 verwirklicht werden kann.
Hierbei ist in Figur 6 dargestellt, dass dieser Anlenkpunkt 15, der jetzt im Schwenkpunkt 12 ausgebildet ist, ebenfalls in einer langlochförmigen Kulisse 28 verschiebbar ausgebildet ist und zwischen zwei Anschlägen verschiebbar oder verschwenkbar ist. Hierbei ist wiederum dargestellt, dass abweichend von dem Schwenkradius 14, den der Schwenkpunkt 12 um den Schwenkpunkt 13 aufweist, die Verschieberichtung 17 in der Kulisse 28 um das Mass 18 abweicht, um die vorher gesagte Verkürzung oder Verlängerung der effektiven Länge der Stützstrebe 5 zu erreichen.

Die Figur 7 zeigt als weiteres Ausführungsbeispiel, dass die effektive Länge der Stützstrebe 5 auch durch eine Änderung der Länge der Stützstrebe selbst erreicht werden kann.

In diesem Fall besteht die Stützstrebe 5 aus zwei ineinander gesteckten teleskopierbaren Teilrohren 29,30, in deren Bereich eine Kulisse 31 angeordnet ist.
Das eine Teilrohr 29 sei mit einem Bolzen 32 verbunden, der in der im anderen Teilrohr 30 angeordneten Kulisse 31 zwischen den beiden Anschlägen 19,20 verschiebbar und festlegbar ist.
Hierbei kann dann die effektive Länge der beiden Teilrohre um das Mass 35 verlängert oder verkürzt werden.

Die Figur 8 zeigt als weiteres Ausführungsbeispiel die Möglichkeit, dass die effektive Länge der Stützstrebe durch Verschwenkung des Anlenkpunktes 15 verändert werden kann. Hierbei ist an der Auslegerstrebe 4 ein Halter 36 angeordnet, in dem in einem Schwenkpunkt 37 ein Hebel 38 verschwenkbar gelagert ist, der an seinem vorderen, freien Ende den Anlenkpunkt 15 trägt, der drehbar mit dem Ende der Stützstrebe 5 verbunden ist. Wird der Hebel in seine obere Schwenklage (wie in Figur 8 in durchgezogenen Strichen gezeichnet) geschwenkt, dann ist die effektive Länge der Stützstrebe lang und damit hebt der Standfuss 8 des Auslegers vom Boden ab. Wird hingegen der Hebel 38 in Pfeilrichtung 39 nach unten verschwenkt, um in seine Stellung 38' zu gelangen, dann ist die effektive Länge der Stützstrebe 5 verkürzt und der Ausleger setzt mit seinem Standfuss 8 auf dem Boden 9 auf.

### Zeichnungslegende

- 1: Fahrgerüst (Arbeitsbühne)
- 2: Rahmenprofil
- 3: Ausleger
- 4: Auslegerstrebe
- 5: Stützstrebe
- 6: Klemmkupplung oben
- 7: " unten
- 8: Standfuß
- 9: Boden
- 10: Halter
- 11: Schwenkpunkt oben
- 12: " unten
- 13: " links
- 14: Schwenkradius
- 15: Anlenkpunkt
- 16: Kulisse
- 17: Verschieberichtung
- 18: Abweichung
- 19: Anschlag (oberer)
- 20: Anschlag (unterer)
- 21: Abstand
- 22: Befestigungsniet
- 23: Seitenwange
- 24: "
- 25: Schraubenkopf
- 26: Mutter
- 27: Handhabe
- 28: Kulisse
- 29: Teilrohr
- 30: Teilrohr
- 31: Kulisse
- 32: Bolzen
- 33: Pfeilrichtung
- 34: Schraubenbolzen
- 35: Maß
- 36: Halter
- 37: Schwenkpunkt
- 38: Hebel 38'
- 39: Pfeilrichtung

## Patentansprüche

1. Arbeitsgerüst (1) mit heb- und senkbarem Ausleger (3),
wobei der Ausleger (3) im wesentlichen aus einer schwenkbar am Arbeitsgerüst (1) befestigten Auslegerstrebe (4) und einer mit dem Arbeitsgerüst (1) und der Auslegerstrebe (4) schwenkbar verbundenen Stützstrebe (5) besteht, wobei die Anlenkung der Stützstrebe (5) derart verändert werden kann, daß dadurch die effektive Länge der Stützstrebe (5) beeinflusst wird und dadurch der Winkel zwischen Rahmenprofil (2) des Arbeitsgerüstes (1) und der Auslegerstrebe (4) veränderbar ist, **dadurch gekennzeichnet, daß** der Anlenkpunkt (15) der Stützstrebe (5) in einem fest mit der Auslegerstrebe (4) oder dem Arbeitsgerüst (1) verbundenen Halters (10; 7) angeordnet ist und innerhalb dieses Halters (10; 7) verschiebbar oder umsteckbar ausgebildet ist, wodurch die effektive Länge der Stützstrebe (5) veränderbar ist.

2. Arbeitsgerüst nach Anspruch 1, **dadurch gekennzeichnet, daß** der Anlenkpunkt (15) als Schraube oder Bolzen (34) ausgebildet ist, welcher in einer Kulisse (16; 28) des Halters (10; 7) verschiebbar geführt ist.

3. Arbeitsgerüst nach Anspruch 1, **dadurch gekennzeichnet, daß** der Anlenkpunkt (15) als Schraube oder Bolzen (34) ausgebildet ist, welcher wahlweise zwischen mehreren Aufnahmebohrungen des Halters (10; 7) umgesteckt werden kann.

4. Arbeitsgerüst nach Anspruch 1, **dadurch gekennzeichnet, daß** der Anlenkpunkt (15) als federbelastete Schraube oder Bolzen ausgebildet ist, welcher innerhalb des Halters (10; 7) zwischen mindestens zwei Raststellungen verschiebbar ist.

5. Arbeitsgerüst nach Anspruch 2, **dadurch gekennzeichnet, daß** der Halter (10; 7) aus einem etwa U-förmigen Metallteil mit zwei zueinander etwa parallel ausgebildeten Seitenwangen (23,24) besteht, die an ihrem vorderen, freien Ende einander gegenüberliegende, langlochförmige und zueinander fluchtende Kulissen (16; 28) aufweisen.

6. Arbeitsgerüst (1) mit heb- und senkbarem Ausleger(3) ,
wobei der Ausleger (3) im wesentlichen aus einer schwenkbar am Arbeitsgerüst (1) befestigten Auslegerstrebe (4) und einer mit dem Arbeitsgerüst (1) und der Auslegerstrebe (4) schwenkbar verbundenen Stützstrebe (5) besteht, wobei die Anlenkung der Stützstrebe (5) derart verändert werden kann, daß dadurch die effektive Länge der Stützstrebe (5) beeinflusst wird und dadurch der Winkel zwischen Rahmenprofil (2) des Arbeitsgerüstes (1) und der Auslegerstrebe (4) veränderbar ist, **dadurch gekennzeichnet, daß** der Anlenkpunkt (15) der Stützstrebe (5) gelenkig schwenkbar am freien Ende eines Hebelarms (38) angeordnet ist, der schwenkbar in einem fest mit der Auslegerstrebe (4) oder dem Arbeitsgerüst (1) verbundenen Halter (36) befestigt ist, wodurch die effektive Länge der Stützstrebe (5) veränderbar ist.

7. Arbeitsgerüst (1) mit heb- und senkbarem Ausleger(3) ,
wobei der Ausleger (3) im wesentlichen aus einer schwenkbar am Arbeitsgerüst (1) befestigten Auslegerstrebe (4) und einer mit dem Arbeitsgerüst (1) und der Auslegerstrebe (4) schwenkbar verbundenen Stützstrebe (5) besteht, wobei die Anlenkung der Stützstrebe (5) derart verändert werden kann, daß dadurch die effektive Länge der Stützstrebe (5) beeinflusst wird und dadurch der Winkel zwischen Rahmenprofil (2) des Arbeitsgerüstes (1) und der Auslegerstrebe (4) veränderbar ist, **dadurch gekennzeichnet, daß** die Stützstrebe (5) aus mindestens zwei ineinander gesteckten, teleskopierbaren Teilrohren (29,30) besteht, wobei an einem Teilrohr (29) ein Bolzen (32) angeordnet ist, der in einer im anderen Teilrohr (30) angeordneten Kulisse (31) zwischen wenigstens zwei Anschlägen (19,20) verschiebbar und festlegbar ist, wodurch die Länge der Stützstrebe (5) selbst veränderbar ist.

## Claims

1. Work scaffolding (1) comprising a support arm (3) which can be raised and lowered, wherein the support arm (3) consists substantially of a pivotable arm brace (4) fastened to the work scaffolding (1) and a support brace (5) pivotably connected to the work scaffolding (1) and the arm brace (4), wherein the articulation of the support brace (5) can be changed in such a way that the effective length of the support brace (5) is influenced thereby and the angle between the frame profile (2) of the work scaffolding (1) and the arm brace (4) can be changed thereby, **characterised in that** the link point (15) of the support brace (5) is arranged in a holder (10; 7) rigidly connected to the arm brace (4) or the work scaffolding (1) and is designed to be displaceable or reinsertable in this holder (10; 7) so that the effective length of the support brace (5) can be changed.

2. Work scaffolding according to claim 1, **characterised in that** the link point (15) is designed as a screw or bolt (34) which is displaceably guided in a link (16; 28) of the holder (10; 7).

3. Work scaffolding according to claim 1, **characterised in that** the link point (15) is designed as a screw or bolt (34) which can optionally be reinserted in a plurality of receiving holes of the holder (10; 7).

4. Work scaffolding according to claim 1, **characterised in that** the link point (15) is designed as a spring-loaded screw or bolt which can be displaced in the holder (10; 7) between at least two blocking positions.

5. Work scaffolding according to claim 2, **characterised in that** the holder (10; 7) consists of an approximately U-shaped metal part with two side cheeks (23, 24) formed approximately parallel to each other, which have at their leading free end, mutually opposing, slot-shaped links (16; 28) flush with one another.

6. Work scaffolding (1) with a support arm (3) which can be raised and lowered, wherein the support arm (3) consists substantially of an arm brace (4) pivotably fastened to the work scaffolding (1) and a support brace (5) pivotably connected to the work scaffolding (1) and the arm brace (4), wherein the articulation of the support brace (5) can be changed such that the effective length of the support brace (5) is influenced thereby and the angle between the frame profile (2) of the work scaffolding (1) and the arm brace (4) can be changed thereby, **characterised in that** the link point (15) of the support brace (5) is arranged so as to be pivotable in an articulated manner at the free end of a lever arm (38) which is pivotably fastened in a holder (36) which is rigidly connected to the arm brace (4) or the work scaffolding (1), so that the effective length of the support brace (5) can be changed.

7. Work scaffolding (1) comprising a support arm (3) which can be raised and lowered, wherein the support arm (3) consists substantially of an arm brace (4) pivotably fastened to the work scaffolding (1) and a support brace (5) pivotably connected to the work scaffolding (1) and the arm brace (4), wherein the articulation of the support brace (5) can be changed such that the effective length of the support brace (5) is influenced thereby and the angle between the frame profile (2) of the work scaffolding (1) and the arm brace (4) can be changed thereby, **characterised in that** the support brace (5) consists of at least two part tubes (29, 30) which are inserted into one another and can be telescoped, wherein a bolt (32) is arranged on one part tube (29), the bolt (32) being displaceable and fixable in a link (31) arranged in the other part tube (30) between at least two stops (19, 20), so the length of the support brace (5) is itself changeable.

## Revendications

1. Echafaudage (1) pourvu d'un bras pivotant (3) apte à être soulevé et abaissé, le bras pivotant (3) se composant essentiellement d'un montant (4) qui est fixé, pivotant, à l'échafaudage (1), et d'un étai (5) qui est relié, pivotant, à l'échafaudage (1) et au montant (4), l'articulation de l'étai (5) pouvant être modifiée de manière à influer sur la longueur effective de l'étai (5) et à permettre ainsi de modifier l'angle entre le profilé de châssis (2) de l'échafaudage (1) et le montant (4), **caractérisé en ce que** le point d'articulation (15) de l'étai (5) est disposé dans une fixation (10 ; 7) reliée solidement au montant (4) ou à l'échafaudage (1), et est conçu pour être mobile ou ajustable à l'intérieur de cette fixation (10 ; 7), ce qui permet de modifier la longueur effective de l'étai (5).

2. Echafaudage selon la revendication 1, **caractérisé en ce que** le point d'articulation (15) est conçu comme une vis ou une tige (34) qui est mobile dans une coulisse (16 ; 28) de la fixation (10 ; 7).

3. Echafaudage selon la revendication 1, **caractérisé en ce que** le point d'articulation (15) est conçu comme une vis ou une tige (34) pour le montage de laquelle on a le choix entre plusieurs perçages de réception de la fixation (10 ; 7).

4. Echafaudage selon la revendication 1, **caractérisé en ce que** le point d'articulation (15) est conçu comme une vis ou une tige contrainte par ressort qui est mobile, à l'intérieur de la fixation (10 ; 7), entre au moins deux positions d'arrêt.

5. Echafaudage selon la revendication 2, **caractérisé en ce que** la fixation (10 ; 7) se compose d'une pièce métallique à peu près en U, avec deux branches latérales (23, 24) à peu près parallèles qui présentent à leur extrémité avant libre des coulisses (16 ; 28) en forme de trous oblongs qui se font face et qui sont dans l'alignement l'une de l'autre.

6. Echafaudage (1) pourvu d'un bras pivotant (3) apte à être soulevé et abaissé, le bras pivotant (3) se composant essentiellement d'un montant (4) qui est fixé, pivotant, à l'échafaudage (1), et d'un étai (5) qui est relié, pivotant, à l'échafaudage (1) et au montant (4), l'articulation de l'étai (5) pouvant être modifiée de manière à influer sur la longueur effective de l'étai (5) et à permettre ainsi de modifier l'angle entre le profilé de châssis (2) de l'échafaudage (1) et le montant (4), **caractérisé en ce que** le point d'articulation (15) de l'étai (5) est disposé pour pouvoir pivoter de manière articulée sur l'extrémité libre d'un bras de levier (38) qui est fixé, pivotant, dans une fixation (36) reliée solidement au montant (4) ou à l'échafaudage (1), ce qui permet de modifier la longueur effective de l'étai (5).

7. Echafaudage (1) pourvu d'un bras pivotant (3) apte à être soulevé et abaissé, le bras pivotant (3) se composant essentiellement d'un montant (4) qui est fixé, pivotant, à l'échafaudage (1), et d'un étai (5) qui est relié, pivotant, à l'échafaudage (1) et au montant (4), l'articulation de l'étai (5) pouvant être modifiée de manière à influer sur la longueur effective de l'étai (5) et à permettre ainsi de modifier l'angle entre le profilé de châssis (2) de l'échafaudage (1) et le montant (4), **caractérisé en ce que** l'étai (5) se compose d'au moins deux éléments tubulaires télescopiques (29, 30) emboîtés l'un dans l'autre, étant précisé qu'il est prévu dans un élément tubulaire (29) une tige (32) qui est mobile et apte à être bloquée, dans une coulisse (31) disposée dans l'autre élément tubulaire (30), entre au moins deux butées (19, 20), ce qui permet de modifier la longueur de l'étai (5) lui-même.
